# EUROPÄISCHE PATENTSCHRIFT

(11) **EP 0 285 832 B1**
(45) Veröffentlichungstag und Bekanntmachung des Hinweises auf die Patenterteilung: **27.05.1992**
(21) Anmeldenummer: 88103640.4
(22) Anmeldetag: 08.03.1988
(51) Int. Cl.: B41L 1/36, B41M 5/124

(54) **Durchschreibeformularsatz**
Manifolding assembly
Assemblage de formules autographiques

(30) Priorität: 10.04.1987 DE 8705322 U
(43) Veröffentlichungstag der Anmeldung: 12.10.1988
(73) Patentinhaber: Bühler, Walter, D-8901 Königsbrunn (DE)
(72) Erfinder: Bühler, Walter, D-8901 Königsbrunn (DE)
(74) Vertreter: Patentanwälte Kirschner & Grosse

(56) Entgegenhaltungen:
- FR-A- 2 239 858
- FR-A- 2 350 208
- FR-A- 2 604 951
- US-A- 3 011 905
- US-A- 3 314 814
- PATENT ABSTRACTS OF JAPAN vol. 5, no. 108 (M-78) 780 14 Juli 1981; JP-A-56 51383 (NAGAI KAABONINKI K.K.) 08 Mai 1981,

## Beschreibung

Die Erfindung betrifft einen Durchschreibeformularsatz, welcher, ggf. neben anderen Blättern, ein Geberblatt umfaßt, das an seiner Geberseite mit einer Schicht von mikroverkapselten Farbstoffvorläufern (CB-Substanzen) versehen ist, sowie ein Nehmerblatt, das an der der Geberseite des Geberblattes zugewandten Nehmerseite mit farbentwickelnden adsorbierenden Substanzen versehen ist. Weiterhin betrifft die Erfindung ein Geberblatt insbesondere für Durchschreibeformularsätze der vorstehend genannten Art

Selbstdurchschreibende Papiere auf der Basis chemischer Farbreaktionen (sog. CFR Papiere) sind seit langem bekannt und werden zu den unterschiedlichsten Zwecken verwendet. Formularsätze aus Farbreaktionspapieren sind oftmals so aufgebaut, daß auf der Rückseite eines Geberblattes eine zumeist mikroverkapselte Farbstoffvorläufer abgebende Schicht angeordnet ist. Die abgebende Schicht besteht aus sogenannten CB-Substanzen (CB = coated back), die hochsiedende Lösungsmittelgemische beinhalten, in denen verschiedene schwach gefärbte Farbstoffvorläufer gelöst sind. Auf der Vorderseite eines unterhalb des Geberblattes angeordneten Nehmerblattes ist eine aufnehmende Schicht aus sogenannten CF-Substanzen (CF = coated front) aufgebracht, welche üblicherweise aus aktiven Adsorbentien und anorganischen und/oder organischen Farbentwicklern besteht.

Beim Beschriften eines solchen Durchschreibeformularsatzes werden im Bereich der Schrift die Mikrokapseln der CB-Schicht zum Platzen gebracht, so daß sich die CB-Substanzen des Geberblattes mit den gegenüberliegenden CF-Substanzen des Nehmerblattes vermischen können. Hierdurch entsteht auf der Nehmerseite des Nehmerblattes die gewünschte Durchschrift.

Bei den meisten Anwendungsfällen reicht die von handelsüblichen Farbreaktionspapieren erzeugte Durchschrift aus, auch wenn diese oftmals relativ schwach und ohne scharfe Konturen ist.

Bei anderen Anwendungsfällen, die weiter unten beispielsweise angesprochen werden, ist jedoch eine Intensivierung der Durchschrift erforderlich oder erwünscht.

Der Erfindung liegt daher die Aufgabe zugrunde, die Farbintensität der Durchschrift eines Durchschreibeformularsatzes zu vergrößern und scharfe Konturen zu ermöglichen.

Diese Aufgabe wird erfindungsgemäß im wesentlichen dadurch gelöst, daß das Geberblatt an seiner Geberseite einen Aufbau aufweist, der bei Anwendung von Druck ein öliges Lösemittel- und Farbstoffgemisch abgibt, in dem Farbstoffvorläufer und normale Farbstoffe oder -pigmente zur Aufnahme durch die adsorbierende und farbentwickelnde CF-Schicht der Nehmerseite des Nehmerblattes (6) enthalten sind. Um dieses Resultat zu erzielen, ergeben sich die folgenden Möglichkeiten:
a) handelsübliches Farbreaktionspapier mit einer zusätzlichen nicht verkapselten Schicht versehen. Hierbei kann das CFR-Papier bereits mit Mikrokapsel-CB-Schicht völlig standardmäßig gekauft werden. Die zusätzliche Schicht kann während des Druckprozesses inline ohne wesentliche Mehrkosten, insbesondere bei zonenweisem Auftrag, angebracht werden.
   a 1) Heißschmelzauftrag (feste Masse, die geschmolzen aufgetragen wird und sofort erstarrt)
   a 2) "Druckfarben"-Auftrag bei Normaltemperatur oder leicht erwärmt (flüssige bis pastöse Masse, die nach Auftrag fest wird).
b) mikroverkapselte Farbstoffe oder Tinten zusätzlich zur herkömmlichen CB-Schicht:
   b 1) als zweite Schicht extra aufgetragen
   b 2) gemischt mit den Kapseln der Farbstoffvorläufer in einer Schicht
   b 3) Farbstoffe und Farbvorläufer gemischt zusammen in derselben Kapsel

   Bei den Verfahren b 1), b 2), b 3) erfolgt der Auftrag in den bekannten Beschichtungstechnologien vorzugsweise in wässrigen Systemen auf Beschichtungs- oder Streichmaschinen.
   Die Verfahren a 1), a 2) und b 1) erlauben zonenweisen begrenzten und vorteilhaften Auftrag der Intensivierungsschicht.

Im Falle der vorliegenden Erfindung findet beim Durchschreibevorgang einerseits die durch Vermischung der CB- und der CF-Substanzen eingeleitete übliche Farbentwicklung statt und die hierauf beruhende Durchschrift wird durch die im Bereich des Schriftbildes auf die Nehmerseite des Nehmerblattes übertragenen Farbstoffe weiter verstärkt.

Das in den CB-Mikrokapseln vorhandene Lösungsmittel begünstigt die Ablösung der zusätzlichen Farbschicht vom Geberblatt und die Adsorbentien der CF-Schicht begünstigen die Farbaufnahme des Nehmerblattes (Möglichkeit a, beide Verfahren).

In vorteilhafter Weiterbildung der Erfindung ist vorgesehen, daß die zusätzliche Farbschicht auf der Geberseite nur zonenweise aufgebracht ist. In vielen Anwendungsfällen ist ein solches partielles Aufbringen einer zusätzlichen Farbschicht vollkommen ausreichend, insbesondere dann, wenn die Lesbarkeit auf dem Nehmerblatt grundsätzlich zwar ausreichend ist, bestimmte Informationen jedoch hervorgehoben werden sollen. Hierzu seien folgende Anwendungsfälle genannt:
Das lediglich partielle, zonenweise Aufbringen einer zusätzlichen Farbschicht ist sinnvoll bei Vordrucken, bei denen der Durchschriftsbeleg (das CF-Blatt) mit bestimmten Daten nachträglich von Datentypisten codiert wird. Die für die Codierung maßgebenden Schriftzeichen sollen extrem gut lesbar sein und außerdem gegenüber dem anderen Durchschriftstext hervorgehoben werden. Es genügt also, wenn die Durchschriftsergebnisse des gesamten Formulars dem üblichen Standard entsprechen, einzelne Partien der erzeugten Durchschrift zur schnellen und sicheren Registrierung und die Datentypisten jedoch hervorstechen. Als Beispiel hierzu seien die Gutschriftsbelege von Banküberweisungen genannt.

Zonenweise aufgebrachte zusätzliche Farbschichten sind auch bei Vordrucken sinnvoll, bei denen ein Teilfeld der Durchschriften maschinell optisch gelesen werden soll. Der mit den üblichen Farbreaktionspapieren erzeugte Durchschriftkontrast genügt zwar dem menschlichen Auge, ist jedoch für OCR-Lesegeräte oftmals zu schwach. Als Beispiel für diesen Anwendungsfall seien Kreditkarten-Formularsätze genannt.

Auch können beispielsweise in denjenigen Fällen, bei denen besondere Anforderungen bei der Mikroverfilmung bestehen, partiell zonenweise aufgebrachte zusätzliche Farbschichten gemäß der Erfindung sinnvoll sein.

Vorzugsweise ist das Geberblatt auf seiner beschreibbaren Seite mit einer selbstreagierenden Farbschicht versehen, wobei es in diesem Fall je nach Anwendungsfall als Erst- oder Zwischenblatt dienen kann, oder es ist mit einer Nehmerschicht versehen und dient daher als Zwischenblatt.

Gemäß der Erfindung ist vorgesehen, daß die zusätzliche Farbschicht durch die in den Farbvorläufer-Mikrokapseln enthaltenen CB-Substanzen lösbar oder anlösbar ist. Hierdurch kann einerseits sichergestellt werden, daß die zusätzliche Farbschicht ausreichend fest sein kann, um nicht unbeabsichtigt abgewischt oder verschmiert zu werden, andererseits ist ein sicheres Ablösen der zusätzlichen Farbschicht im Bereich der zu übertragenden Schrift gewährleistet. Die zusätzliche Farbschicht liegt zwar in fester Form vor, ist aber chemisch verwandt mit den Lösemitteln der Kapseln. Daher werden zum ersten die Kapseln von der zusätzlichen Farbschicht nicht angegriffen, nachdem diese auch durch ihr eigenes Lösemittel nicht angegriffen werden, und zum zweiten wird die zusätzliche Farbschicht bei Druckanwendung durch das Lösemittel der Kapseln voll aufgelöst ("Gleiches löst sich mit Gleichem").

Vorzugsweise wird eine solche Zusammensetzung der zusätzlichen Farbschicht gewählt, welche die Farbvorläufer-Mikrokapseln nicht angreift. Wenn jedoch gemäß einer weiteren bevorzugten Ausführungsform der Erfindung die zusätzliche Farbschicht aus mikroverkapselten Farbstoffen besteht, so braucht auf ein mögliches Aufweichen der Farbstoffvorläufer-Mikrokapseln durch den Farbstoff nicht Rücksicht genommen zu werden, nachdem in diesem Fall die Stoffe der Farbschicht mit den Mikrokapseln der Farbstoffvorläufer nicht direkt in Kontakt kommen und für die Mikrokapseln des Farbstoffs andere geeignete Stoffe ausgewählt werden können (Möglichkeit b).

Die Mikrokapseln der Farbstoffe können mit den Mikrokapseln der Farbstoffvorläufer gemischt sein oder aber es können die Mikrokapseln der Farbstoffvorläufer und die Mikrokapseln der zusätzlichen Farbstoffschicht in übereinanderliegenden Schichten angeordnet sein, wobei die zusätzliche Farbstoffschicht vorzugsweise außenliegend ist.

In alternativer Weiterbildung der Erfindung kann es auch zweckmäßig sein, wenn die Farbverstärkung durch Farbstoffe erfolgt, die nicht in eigenen Mikrokapseln verkapselt sind, sondern vielmehr in den Mikrokapseln der Farbstoffvorläufer enthalten sind, wobei in diesem Falle die Farbstoffe vorzugsweise löslich, fast löslich oder pigmentiert sind und im selben öligen Lösungsmittel vorliegen.

Als geeignete Farbschichten (bei Verfahren a 1) haben sich vor allem solche der Rezepturen mit Wachsen oder wachsähnlichen Stoffen erwiesen, die in kaltem Zustand fest sind und vorzugsweise geschmolzen (etwa zwischen 50 und 110°C) aufgetragen werden und nach Kühlung sofort erstarren. Vorzugsweise kann die Farbschicht verschiedene natürliche und synthetische Wachse, geeignete Weichmacher, Paraffine, wenig trocknende Öle, z.B. Spindelöl, sowie Farbpigmente wie beispielsweise Ruß und ggf. auch Weißpigmente und/oder Metallpulver wie z.B. Aluminium enthalten.

In alternativer Weise können bei Verfahren a 2 auch Farbschichten nach Art der bekannten verschiedenen Druckfarben möglich sein, die in kaltem Zustand flüssig bis pastös sind und kalt oder leicht erwärmt aufgetragen werden, wachshaltig sein können, jedoch nicht stark härten oder abbinden und die nach Trocknung von noch öligen Stoffen der CB-Substanzen angelöst werden können. Als Binder können hier Polyglykole und ähnliches verwendet werden. Weiterhin enthalten solche Farbschichten wenig trocknende Öle und Farbpigmente sowie ggf. eine Auswahl von schwach härtenden Harzen sowie gegebenenfalls Weichmacher und Antioxydantien.

Es hat sich gezeigt, daß bei Anwendung der Erfindung auch zusätzliche Farbschichten zum Erfolg führen, die auf normalen Papieren schlecht durchschreiben. Das Lösungsmittel aus den Mikrokapseln löst auch etwas härtere Farbschichten an und überträgt sie zusammen mit den Farbstoffvorläufern auf das Nehmerblatt. Es entsteht ein Synergie-Effekt, da auch die üblichen Nehmerschichten von CFR-Papieren (chemisch reagierenden Farbreaktionspapieren) die Farbschicht stark annehmen.

Ein Vorteil der Erfindung besteht u.a. darin, daß handelsübliche CFR-Papiere verwendet werden können, die dann durch partielles, zonenweises Aufbringen der Farbschicht weiter veredelt werden können, was technisch einfach und kostengünstig inline beim Druckprozeß möglich ist.

Beim Durchschreibevorgang werden die CB-Substanzen in den Durchschreibezonen freigesetzt, und eine Mischung von gelösten Farbstoffvorläufern und Farbpigmenten wird zusammen von der CF-Schicht des Nehmerblattes aufgesogen. Die Farbpigmente lagern sich nicht nur auf der Oberfläche des Nehmerblattes ab, sie werden vielmehr auch in den Vertiefungen, Nischen und Hohlräumen der primär aus Tonpartikel bestehenden CF-Schicht, die eine spezifisch zerklüftete große Oberfläche aufweist, festgehalten. Die Lösungsmittel der CB-Substanzen sind teilweise gleich oder von ähnlicher Art wie die Öle, Wachse bzw. Paraffine der zusätzlichen Farbschicht. Daher muß die zusätzliche Farbschicht keine typische Durchschreibfarbe sein. Insbesondere kann der flüssige Inhalt der CB-Mikrokapseln in ähnlicher Zusammensetzung, jedoch als feste Masse und mit Pigmenten angereichert der zusätzlichen Farbe entsprechen. Die zusätzliche Farbe der Farbschicht wird trotz geringer Durchschreibeeigenschaften in erstaunlich hohem Maße auf das Nehmerblatt übertragen, nachdem sie durch das in den CB-Kapseln enthaltene Lösemittel gelöst bzw. angelöst wird und dann als Lösungsgemisch von Farbvorläufern und Farbstoffen auf die stark adsorbierende CF-Schicht übertragen wird. Aufgrund der zusätzlichen Farbentwicklung in den CF-Massen entsteht eine äußerst farbintensive Kopie.

Ein weiterer wesentlicher Vorteil der Erfindung besteht darin, daß neben der Intensivierung der Durchschrift zusätzlich auch eine randschärfere Wiedergabe des durchgeschriebenen Schriftbildes erreicht wird, nachdem sich die Farbpigmente aufgrund des Druckes der Drucktypen oder anderer Schreibgeräte in den Randzonen des Schriftbildes besonders stark konzentrieren, wodurch eine gewisse Unschärfe der Durchschrift üblicher Farbreaktionspapiere verbessert wird.

Geeignete CB-Papiere als Geberblatt und CF-beschichtete Papiere als Nehmerblatt sind dem Fachmann geläufig.

Das handelsübliche Farbreaktionspapier, auf das nachträglich die zusätzliche Farbschicht insbesondere partiell zonenweise aufgebracht wird, kann wie folgt aufgebaut sein:
I) Die CB-Beschichtung besteht aus Mikrokapseln, Bindemitteln und Zuschlagstoffen gegen vorzeitige ungewollte Verfärbung.
   a) Die Kapseln sind aufgebaut aus
      1. dem Wandmaterial: Gelatine, Polyester, Polyamid, Polyurethan und anderen Kunststoffen, bevorzugt aus Polyharnstoff.
      2. dem Kapselinhalt: hochsiedende, möglichst farb- und geruchlose Öle, bzw. Lösemittel und Verdünner, wie z.B. Alkylbenzole, Chlorparaffine, Isopropylnaphtaline, Paraffine, Kersoin, Spindelöl. Darin gelöst sind sog. Leukofarbstoffe wie Kristallviolettlakton, Malachitgrünlakton, Benzoylleukomethylenblau, Rhodamin-B.-Lactam, Leukoauramin usw. Ferner sind u.a. folgende Farbvorläufer-Gruppen möglich: Indolylphtalide, Fluorane, Spiropyrane, Azomethine, Phenothiazine usw.
   b) Die Binder für die Kapselmasse sind übliche in der Papierindustrie eingesetzte Kunststoffbinder, z.B. Polyvinylalkohol, Polymerlatices und Stärkebinder.
   c) Als Zuschlagstoffe kommen zum Einsatz:
      Naturstoffe wie Cellulosepulver und Stärkekörner, inerte anorganische und organische Pigmente.
II) Die CF-Beschichtung besteht hauptsächlich aus Aktivton z.B. von Attapulgit-Typ, bevorzugt aber vom Montmorillonit-Typ, dem Zinksalze und Adsorbentien mit und ohne farbentwickelnde Eigenschaften beigefügt werden können (z.B. Calziumcarbonat, Aluminiumoxid, Kieselsäure, Zinkoxid, Lithopone, Titanoxid usw.).

Möglich sind auch Beschichtungen auf Basis von farbentwickelnden Phenolverbindungen und Salicylaten, auch zinkmodifiziert, sowie deren Harze, die zusammen mit Weißpigmenten zum Einsatz kommen. Die Binder für CF-Schichten sind die üblichen Papierstreichbinder (siehe b)), soweit nicht bereits Farbentwicklungsharze als Binder dienen.

Im folgenden wird ein Ausführungsbeispiel (gemäß Möglichkeit a 1) oder a 2)) der Erfindung anhand der Zeichnung erläutert:
Die Fig. 1 zeigt in stark schematisierter Darstellung einen Schnitt durch einen erfindungsgemäßen Durchschreibeformularsatz;
Fig. 2 zeigt in sehr stark schematisierter Form den Beschichtungsaufbau des Geberblattes in verschiedenen Varianten.

Der dargestellte Formularsatz besteht aus einem oben liegenden Geberblatt 1 und einem darunter angeordneten Nehmerblatt 6. Die Unterseite des Geberblattes 1 weist eine übliche CB-Beschichtung 2 in Form von Mikrokapseln auf. An der gegenüberliegenden oberen Seite des Nehmerblattes 6 ist eine übliche CF-Beschichtung 5 ausgebildet. Im Bereich der Intensivierungszone 3 des Durchschreibeformularsatzes ist an der Unterseite des Geberblattes 1 bzw. der CB-Beschichtung 2 die zusätzliche Farbschicht 4 in einer Stärke von ca 5 g/m² im Heißschmelzauftrag aufgetragen. Wird nun auf dem Durchschreibeformularsatz außerhalb der Intensivierungszone 3 geschrieben, wie dies durch die gestrichelt dargestellte Position des Schreibwerkzeugs 7 angedeutet ist, so findet die übliche chemische Reaktion zwischen der CB-Beschichtung und der CF-Beschichtung statt, und es entsteht eine relativ blasse Durchschrift, die in der Figur mit der Bezugsziffer 8 bezeichnet ist. Wird jedoch im Bereich der Intensivierungszone 3 geschrieben, so wird neben der üblichen chemischen Reaktion im Schriftbereich auch noch Farbe aus der zusätzlichen Farbschicht 4 auf das Nehmerblatt 6 übertragen, so daß dort eine Durchschrift 9 entsteht, die aufgrund der zusätzlich übertragenen Farbe farbintensiver und konturenstärker ist.

Wird beispielsweise blau durchschreibendes CFR-Papier verwendet und die CB-Seite des Geberblattes 1 mit kleinen farbabgebenden grauen Zonen überdeckt, so wird der normale Text blau lesbar erscheinen, der hervorzuhebende Text jedoch dunkelgrau mit hohem Kontrast.

Messungen mit einem Mcbeth-Print-Contrast-Meter II haben in verschiedenen relevanten Filterstellungen folgende Durchschnittswerde auf weißem CFR-Papier ergeben:

| | |
|---|---|
| Blaue CFR-Durchschriften | 10 - 28 % PCS |
| Schwarze CFR-Durchschriften | 14 - 68 % PCS |
| Erfindungsgemäß intensivierte Durchschriften | 72 - 84 % PCS |

Intensität der Durchschrift:
Gemessen mit Gerät PCM II, 1520B, der Fa. Kollmorgen AG, CH 6300 Zug, PCS-Wert (Druckkontrast) in %, errechnet nach der Formel
(Rp = Reflektion Papier, Ri = Reflektion Durchschrift) Filter, die praktisch alle Spektralbereiche bisher bekannter optischer Lesegeräte abdecken, nach Angabe der Fa. Kollmorgen AG:
- A =: Blau - Grün
- B =: Wolfram-Silikon
- C =: Wolfram-Silikon ohne visuellen Anteil
- D =: 905 nm
- E =: 633 nm (HeNeLaser)
- F =: Wolfram-Silikon plus OG 590 plus Calflex X

Sehr deutliche Anhebung des PCS-Wertes durch die Farbverstärkung ist zu beobachten.

Intensitätsverlust nach künstlicher Alterung bei 58°C, 50 % relative Feuchte, 18 Tage:

| | |
|---|---|
| normale CFR-Durchschrift | 10,5 % |
| farbverstärkte Durchschrift | 9,5 % |

Nachdem man heute allgemein davon ausgeht, daß Durchschriften ab ca. 50 % PCS maschinell optisch lesbar sind, genügt die Erfindung diesen Anforderungen in vollem Maße, ohne daß abschmierende und nicht ausreichend fälschungssichere Kohlepapiere o.dgl. verwendet werden müßten. Durch das zonenweise begrenzte Auftragen geeigneter zusätzlicher Farbschichten 4 erreicht man somit neben der normalen CFR-Kopie zusätzlich hervorstechende und maschinell optisch lesbare Kopien.

Die in Fig. 2 sehr stark schematisiert dargestellten Beispiele für einen Beschichtungsaufbau des Geberblattes zeigen von links nach rechts:
eine Anordnung der dunkel dargestellten mikroverkapselten Farbstoffe 10 unter den mikroverkapselten Farbstoffvorläufern 11;
eine Anordnung der Kapseln i.w. nebeneinander in einer Schicht und
Farbstoffe und Farbstoffvorläufer in einer Mikrokapsel 12.

### BEZUGSZEICHENLISTE

- 1: Geberblatt
- 2: CB-Beschichtung
- 3: Intensivierungszone
- 4: zusätzliche Farbschicht
- 5: CF-Beschichtung
- 6: Nehmerblatt
- 7: Schreibwerkzeug
- 8: Durchschrift
- 9: Durchschrift
- 10: Mikroverkapselte Farbstoffe
- 11: Mikroverkapselte Farbstoffvorläufer
- 12: Mikrokapseln mit Farbstoffen und Farbstoffvorläufern

## Patentansprüche

1. Durchschreibeformularsatz, welcher, ggf. neben anderen Blättern, ein Geberblatt umfaßt, das an seiner Geberseite mit einer Schicht von mikroverkapselten Farbstoffvorläufern (CB-Substanzen) versehen ist, sowie ein Nehmerblatt, das an der der Geberseite des Geberblattes zugewandten Nehmerseite mit farbentwickelnden adsorbierenden Substanzen (CF-Substanzen) versehen ist, dadurch gekennzeichnet, daß das Geberblatt (1) an seiner Geberseite einen Aufbau aufweist, der bei Anwendung von Druck ein öliges Lösemittel- und Farbstoffgemisch abgibt, in dem Farbstoffvorläufer und normale Farbstoffe oder -pigmente zur Aufnahme durch die adsorbierende und farbentwickelnde CF-Schicht der Nehmerseite des Nehmerblattes (6) enthalten sind.

2. Durchschreibeformularsatz nach Anspruch 1, dadurch gekennzeichnet, daß die normalen Farbstoffe oder -pigmente in gelöster, fast gelöster bzw. angelöster oder fein zerteilter fester Form vorliegen.

3. Durchschreibeformularsatz, welcher ggf. neben anderen Blättern, ein Geberblatt umfaßt, das an seiner Geberseite mit einer Schicht von mikroverkapselten Farbstoffvorläufern (CB-Substanzen) versehen ist, sowie ein Nehmerblatt, das an der der Geberseite des Geberblattes zugewandten Nehmerseite mit farbentwickelnden adsorbierenden Substanzen (CF-Substanzen) versehen ist, dadurch gekennzeichnet, daß an der Geberseite des Geberblattes (1) eine zusätzliche Farbschicht (4) aufgebracht ist, die beim Durchschreibevorgang zur Verstärkung der Schrift auf der Nehmerseite auf die Nehmerseite des Nehmerblattes (6) übertragbar ist.

4. Durchschreibeformularsatz nach Anspruch 3, dadurch gekennzeichnet, daß die zusätzliche Farbschicht (4) auf der Geberseite nur zonenweise (3) aufgebracht ist.

5. Durchschreibeformularsatz nach Anspruch 3 oder 4, dadurch gekennzeichnet, daß das Geberblatt auf seiner beschreibbaren Seite mit einer selbstreagierenden Farbschicht versehen ist (SC-CB).

6. Durchschreibeformularsatz nach Anspruch 3 oder 4, dadurch gekennzeichnet, daß das Geberblatt auf seiner beschreibbaren Seite mit einer Nehmerschicht versehen ist (CFB).

7. Durchschreibeformularsatz nach einem der vorhergehenden Ansprüche, dadurch gekennzeichnet, daß die zusätzliche Farbschicht (4) durch die in den Farbvorläufer-Mikrokapseln enthaltenen Substanzen lösbar oder anlösbar ist.

8. Durchschreibeformularsatz nach einem der vorhergehenden Ansprüche, dadurch gekennzeichnet, daß die zusätzliche Farbschicht (4) die Farbvorläufer-Mikrokapseln nicht angreift.

9. Durchschreibeformularsatz nach einem der vorhergehenden Ansprüche, dadurch gekennzeichnet, daß die zusätzliche Farbschicht (4) Öle, Wachse oder Paraffine sowie Farbpigmente und/oder Ruß beinhaltet.

10. Durchschreibeformularsatz nach einem der vorhergehenden Ansprüche, dadurch gekennzeichnet, daß die zusätzliche Farbschicht einen geringen Anteil Weichmacher enthält.

11. Durchschreibeformularsatz nach einem der Ansprüche 1 bis 8, dadurch gekennzeichnet, daß die zusätzliche Farbschicht (4) nach Art von wenig trocknenden Druckfarben zusammengesetzt ist.

12. Durchschreibeformularsatz nach einem der Ansprüche 9 bis 11, dadurch gekennzeichnet, daß die Farbschicht Weißpigmente und/oder Metallpulver wie insbesondere Aluminium beinhaltet.

13. Durchschreibeformularsatz nach Anspruch 9 oder 10 und 12, dadurch gekennzeichnet, daß die zusätzliche Farbschicht (4) im Heißschmelzverfahren aufgetragen ist.

14. Durchschreibeformularsatz nach Anspruch 11, dadurch gekennzeichnet, daß die zusätzliche Farbschicht (4) bei Normaltemperatur oder leicht erwärmt aufgetragen ist.

15. Durchschreibeformularsatz nach einem der vorhergehenden Ansprüche, dadurch gekennzeichnet, daß die zusätzliche Farbschicht (4) aus mikroverkapselten Farbstoffen besteht.

16. Durchschreibeformularsatz nach Anspruch 15, dadurch gekennzeichnet, daß die Mikrokapseln der Farbstoffvorläufer (2) und die Mikrokapseln der zusätzlichen Farbschicht (4) miteinander vermischt sind.

17. Durchschreibeformularsatz nach Anspruch 15, dadurch gekennzeichnet, daß die Mikrokapseln der Farbstoffvorläufer (2) und die Mikrokapseln der zusätzlichen Farbschicht (4) in übereinanderliegenden Schichten angeordnet sind, wobei die zusätzliche Farbschicht (4) vorzugsweise außenliegend ist.

18. Durchschreibeformularsatz nach einem der Ansprüche 3 bis 14, dadurch gekennzeichnet, daß anstelle der zusätzlichen Farbschicht (4) zusätzliche Farbstoffe vorgesehen sind, die in den Mikrokapseln der Farbstoffvorläufer (2) enthalten sind.

19. Durchschreibeformularsatz nach Anspruch 15, dadurch gekennzeichnet, daß die Farbstoffe löslich, fast löslich oder pigmentiert sind.

20. Geberblatt, insbesondere für Durchschreibeformularsätze u. dgl., welches an seiner Geberseite mit einer Schicht von mikroverkapselten Farbstoffvorläufern (CB-Substanzen) versehen ist, dadurch gekennzeichnet, daß an der Geberseite des Geberblattes (1) eine zusätzliche Farbschicht (4) aufgebracht ist, die beim Durchschreibevorgang zur Verstärkung der Schrift auf der Nehmerseite eines Nehmerblattes (6) auf die Nehmerseite übertragbar ist.

## Claims

1. Copy form set which comprises, optionally besides other sheets, a transmitter sheet whose transmitter side is provided with a layer of microencapsulated dye precursors (CB substances), as well as a receiver sheet whose receiver side facing the transmitter side of the transmitter sheet is provided with color-developing adsorbing substances (CF substances), characterized in that the transmitter side of the transmitter sheet (1) comprises a structure which under the application of pressure delivers an oily solvent/dye mixture which contains dye precursors and usual dyes or pigments to be adsorbed by the adsorbing and color-developing CF layer of the receiver side of the receiver sheet (6).

2. Copy form set according to claim 1, characterized in that the usual dyes or pigments are present in the dissolved, almost dissolved or partially dissolved or finely divided solid form.

3. Copy form set which comprises, optionally besides other sheets, a transmitter sheet whose transmitter side is provided with a layer of microencapsulated dye precursors (CB substances), as well as a receiver sheet whose receiver side facing the transmitter side of the transmitter sheet is provided with color-developing adsorbing substances (CF substances), characterized in that the transmitter side of the transmitter sheet (1) comprises an additional ink layer (4) which is adapted to be transmitted during the copying act on the receiver side of the receiver sheet (6) in order to reinforce the writing on the receiver side.

4. Copy form set according to claim 3, characterized in that the additional ink layer (4) is applied on the transmitter side only zonewise (3).

5. Copy form set according to claim 3 or 4, characterized in that the side of the transmitter sheet which is adapted to be written upon is provided with a self-reacting ink layer (SC-CB).

6. Copy form set according to claim 3 or 4, characterized in that the side of the transmitter sheet which is adapted to be written upon is provided with a receiving layer (CFB).

7. Copy form set according to any of the preceding claims, characterized in that the additional ink layer (4) is completely or partially soluble by the substances contained in the dye precursor microcapsules.

8. Copy form set according to any of the preceding claims, characterized in that the additional ink layer (4) does not attack the dye precursor microcapsules.

9. Copy form set according to any of the preceding claims, characterized in that the additional ink layer (4) contains oils, waxes or paraffins as well as dye pigments and/or soot.

10. Copy form set according to any of the preceding claims, characterized in that the additional ink layer contains a small amount of plasticizer.

11. Copy form set according to any of the claims 1 to 8, characterized in that the additional ink layer (4) is composed similar to weakly drying printing inks.

12. Copy form set according to any of the claims 9 to 11, characterized in that the ink layer contains white pigments and/or metal powder such as particularly aluminium.

13. Copy form set according to claim 9 or 10 and 12, characterized in that the additional ink layer (4) is applied in a hot melting process.

14. Copy form set according to claim 11, characterized in that the additional ink layer (4) is applied at normal temperature or in a slightly heated condition.

15. Copy form set according to any of the preceding claims, characterized in that the additional ink layer (4) comprises microencapsulated dyes.

16. Copy form set according to claim 15, characterized in that the microcapsules of the dye precursors (2) and the microcapsules of the additional ink layer (4) are mixed up with each other.

17. Copy form set according to claim 15, characterized in that the microcapsules of the dye precursors (2) and the microcapsules of the additional ink layer (4) are arranged as superposed layers, the additional ink layer (4) being preferably on the outside.

18. Copy form set according to any of the claims 3 to 14, characterized in that instead of the additional ink layer (4) there are provided additional dyes which are contained in the microcapsules of the dye precursors (2).

19. Copy form set according to claim 15, characterized in that the dyes are soluble, almost soluble, or pigmented.

20. Transmitter sheet, particularly for copy form sets and the like, whose transmitter side is provided with a layer of microencapsulated dye precursors (CB substances) characterized in that on the transmitter side of the transmitter sheet (1) there is applied an additional ink layer (4) which is adapted to be transmitted during the copying act on the receiver side in order to reinforce the writing on the receiver side of a receiver sheet (6).

## Revendications

1. Jeu de formulaires autocopiants, qui, le cas échéant, outre d'autres feuilles, comporte une feuille autocopiante pourvue, sur sa face autocopiante, d'une couche de précurseurs de colorant microcapsulés (substances CB), ainsi que d'une feuille réceptrice qui est pourvue, sur la face réceptrice tournée vers la feuille autocopiante, de substances qui adsorbent les couleurs qui se révèlent (substances CF), caractérisé en ce que la feuille autocopiante (1) présente, sur sa face autocopiante, une structure qui fournit, lors de l'application d'une pression, un mélange huileux de solvant et de colorant, dans lequel sont contenus le précurseur de colorant et les colorants ou pigments normaux, en vue d'être reçus par la couche CF, adsorbante et servant de révélateur aux couleurs, de la face réceptrice de la feuille réceptrice (6).

2. Jeu de formulaires autocopiants selon la revendication 1, caractérisé en ce que les colorants ou pigments normaux sont présents sous forme dissoute, quasi dissoute, respectivement mordancée, ou solide finement divisée.

3. Jeu de formulaires autocopiants, qui, le cas échéant, outre d'autres feuilles, comporte une feuille autocopiante, pourvue sur sa face autocopiante d'une couche de précurseurs de colorant microcapsulés (substances CB), ainsi que d'une feuille réceptrice, qui est pourvue, sur la face réceptrice tournée vers la feuille autocopiante, de substances qui adsorbent les couleurs qui se révèlent (substances CF), caractérisé en ce que la feuille autocopiante (1) présente, sur sa face autocopiante, une couche de couleur supplémentaire (4), qui est transmissible à la page réceptrice, sur la face réceptrice de la feuille réceptrice (6), en vue de renforcer l'écriture lors du processus d'autocopiage.

4. Jeu de formulaires autocopiants selon la revendication 3, caractérisé en ce que la couche de couleur supplémentaire (4) est appliquée sur la face autocopiante, seulement par zones (3).

5. Jeu de formulaires autocopiants selon la revendication 3 ou 4, caractérisé en ce que la feuille autocopiante est pourvue, sur la face d'écriture, d'une couche de couleur réagissant automatiquement (SC-CB).

6. Jeu de formulaires autocopiants selon la revendication 3 ou 4, caractérisé en ce que la feuille autocopiante est pourvue, sur sa face d'écriture, d'une couche réceptrice (CFB).

7. Jeu de formulaires autocopiants selon l'une des revendications précédentes, caractérisé en ce que la couche de couleur supplémentaire (4) est soluble ou attaquable par les substances contenues dans les microcapsules de précurseur de colorant.

8. Jeu de formulaires autocopiants selon l'une des revendications précédentes, caractérisé en ce que la couche de couleur supplémentaire (4) n'attaque pas les microcapsules de précurseurs de colorant.

9. Jeu de formulaires autocopiants selon l'une des revendications précédentes, caractérisé en ce que la couche de couleur supplémentaire (4) contient des huiles, de la cire ou de la paraffine, ainsi que des pigments colorés ou du noir de fumée.

10. Jeu de formulaires autocopiants selon l'une des revendications précédentes, caractérisé en ce que la couche de couleur supplémentaire comporte une faible proportion de plastifiant.

11. Jeu de formulaires autocopiants selon l'une des revendications 1 à 8, caractérisé en ce que la couche de couleur supplémentaire (4) est composée à la manière des encres d'impression à faible séchage.

12. Jeu de formulaires autocopiants selon l'une des revendications 9 à 11, caractérisé en ce que la couche de couleur contient des pigments blancs et/ou une poudre métallique telle qu'en particulier d'aluminium.

13. Jeu de formulaires autocopiants selon l'une des revendications 9 ou 10 et 12, caractérisé en ce que la couche de couleur supplémentaire (4) est appliquée dans un procédé de couchage par matière fondue.

14. Jeu de formulaires autocopiants selon la revendication 11, caractérisé en ce que la couche de couleur supplémentaire (4) est appliquée à la température normale ou légèrement chauffée.

15. Jeu de formulaires autocopiants selon l'une des revendications précédentes, caractérisé en ce que la couche de couleur supplémentaire (4) est composée de colorants microcapsulés.

16. Jeu de formulaires autocopiants selon la revendication 15, caractérisé en ce que les microcapsules des précurseurs de colorant (2) et les microcapsules de la couche de couleur supplémentaire (4) sont mélangées ensemble.

17. Jeu de formulaires autocopiants selon la revendication 15, caractérisé en ce que les microcapsules des précurseurs de colorant (2) et les microcapsules de la couche de couleur supplémentaire (4) sont disposées en couches superposées, la couche de couleur supplémentaire (4) se trouvant de préférence à l'extérieur.

18. Jeu de formulaires autocopiants selon l'une des revendications 3 à 14, caractérisé en ce qu'au lieu de la couche de couleur supplémentaire (4), sont prévus des colorants supplémentaires contenus dans les microcapsules des précurseurs de colorant (2).

19. Jeu de formulaires autocopiants selon la revendication 15, caractérisé en ce que les colorants sont solubles, quasi-solubles ou pigmentés.

20. Feuille autocopiante, en particulier pour jeux de formulaires autocopiants et analogues, pourvue sur sa face autocopiante d'une couche de précurseurs de colorant microcapsulés (substances CB), caractérisée en ce que, sur la face autocopiante de la feuille autocopiante (1) est appliquée une couche de couleur supplémentaire (4) qui est transmissible à la page réceptrice, sur la face réceptrice de la feuille réceptrice (6), en vue de renforcer l'écriture lors du processus d'autocopiage.
